# DEMANDE DE BREVET EUROPEEN

(11) **EP 4 495 711 A1**
(43) Date de publication de la demande: **22.01.2025**
(21) Numéro de dépôt: 23186933.0
(22) Date de dépôt: 21.07.2023
(51) Int. Cl.: G04G 9/08, F15B 15/00, F15B 21/06, G04C 17/00

(54) **SYSTÈME DE COMMANDE DE DISPOSITIF D'AFFICHAGE HORLOGER**

(71) Demandeur: Bonneau, Guillaume, 1025 Saint-Sulpice (CH)
(72) Inventeur: BONNEAU, Guillaume, 1025 Saint-Sulpice (CH); COUTAZ, Pierre, 1004 Lausanne (CH); ANTON, Pierre-Amaury, 1020 Renens (CH)
(74) Mandataire: KATZAROV S.A.

(57) **Abrégé**

L'invention concerne un système de commande d'un élément ferromagnétique comprenant une pluralité d'éléments magnétisables susceptibles d'être activés et désactivés individuellement via un courant électrique de sorte que les éléments magnétisables activés agissent sur l'élément ferromagnétique pour qu'il forme un affichage désiré, caractérisé en ce que les éléments magnétisables de la pluralité d'éléments magnétisables sont juxtaposés selon deux axes de sorte à former une matrice carrée dans laquelle les éléments magnétisables sont disposés en damier de sorte à présenter une polarité alternée selon les deux axes.

## Description

### DOMAINE TECHNIQUE DE L'INVENTION

La présente invention se rapporte à un dispositif, de préférence d'affichage horloger, utilisant une alimentation électrique pour créer des champs magnétiques capable de déplacer un élément ferromagnétique, de préférence un fluide. La présente invention concerne en outre un système de commande de l'élément ferromagnétique ainsi que les éléments magnétisables compris dans le système de commande de l'élément ferromagnétique et leur agencement dans celui-ci.

### ETAT DE LA TECHNIQUE

Les dispositifs d'affichage horloger sont bien connus. Les plus connus sont évidemment les dispositifs d'affichage horloger mécaniques ou à quartz qui permettent d'afficher l'heure, la date et parfois d'autres informations. Cependant les inconvénients de ces dispositifs mécaniques sont leur prix souvent très élevé, la complexité des mouvements, leur fragilité ainsi que la limite concernant les options d'affichage. En effet, à l'heure des montres connectées, les utilisateurs entendent utiliser leur montre bracelet, par exemple, comme un objet multimédia autant que comme dispositif d'affichage horloger.

Les montres connectées, quant à elles, sont aujourd'hui plus des gadgets partant dans tous les sens que de véritables dispositifs horlogers et consomment énormément de ressources, nécessitant une recharge quasi-quotidienne.

Entre ces deux extrêmes, un nouveau type de technologie est apparu ces dernières années dans cette industrie, il s'agit de l'utilisation de composants ferromagnétiques avec des aimants commandant leur déplacement. Cette technologie permet de varier le type d'affichage ainsi que d'utiliser peu de ressources électriques.

Plusieurs publications ont divulgué des exemples de dispositifs horlogers utilisant la technologie ferromagnétique, citons Koelman et al. "From meaning to liquid matters", "This ferrofluid clock has a mesmeric, magnetic, magical appeal" par Sarang Seth, 10/08/2019 and "This magnetic ink watch makes the journey of time much more visually interesting" par Sarang Seth, 01/06/2021.

La première publication décrit une horloge dans laquelle des électroaimants activables individuellement sont disposés selon une matrice qui permet de contrôler un ferrofluide pour indiquer l'heure. Un inconvénient de ce dispositif est qu'il nécessite une alimentation continue en courant pour activer les aimants ce qui pose un problème d'autonomie. Un autre inconvénient est la mauvaise qualité des affichages à cause des champs magnétiques faibles et de l'affichage vertical, qui à cause d'une force magnétique égale fait que les pixels du bas sont plus gros que ceux du haut - hétérogénéité due notamment au positionnement des réservoirs de ferrofluide en bas du dispositif.

Dans la seconde et la troisième publication, le dispositif horloger fonctionne avec des aiguilles magnétiques qui dirigent la matière. L'affichage est commandé par un déplacement d'aimants permanents. Un inconvénient de ce type de dispositif est que l'affichage est limité au déplacement des aimants ce qui réduit grandement le champ des possibilités en termes d'affichage. Un autre inconvénient est qu'il nécessite un mécanisme permettant le déplacement des aimants ce qui complique le dispositif.

Afin d'améliorer les dispositifs existants un nouveau type d'aimant a été recherché.

Par exemple les documents US10971292, US10759246 et US11380467 décrivent des électroaimants permanents constitués noyaux cylindriques dont l'un entoure l'autre, dont les matériaux ont des propriétés magnétiques différentes (dur et semi-mou ou mou), et entourés d'une bobine dans laquelle un courant change l'aimantation à chaque impulsion, l'état restant inchangé jusqu'à la prochaine impulsion.

Un des inconvénients liés à ces publications est qu'elles ne proposent pas d'agencement satisfaisant de ces électroaimants permettant de commander de manière fiable un composant ferromagnétique.

Cependant, la publication Fan et al. (2020-PNAS), Reconfigurable multifunctional ferrofluid droplet robots décrit un réseau d'aimants pour conduire des gouttes de ferrofluide, en le décrivant à plusieurs reprises comme un réseau d'électroaimants ou un réseau d'aimants permanents. Cependant, afin d'optimiser les propriétés du réseau, les auteurs proposent une combinaison de ces deux types d'aimants.

Un des inconvénients de ce type d'agencement est que l'agencement proposé bien que fiable, propose un champ magnétique global détérioré et binaire sans possibilité de moduler sa force.

Un but de la présente invention est donc de résoudre les problèmes décrits ci-dessus, et plus particulièrement de fournir un dispositif de commande d'élément ferromagnétique fiable et permettant de renforcer les champs magnétiques créés.

Un autre but de la présente invention est de fournir un dispositif de commande d'élément ferromagnétique fiable et permettant de créer des champs magnétiques variables.

Encore un autre but de la présente invention est de fournir des éléments magnétisables susceptibles d'être utilisés dans un dispositif de commande d'élément ferromagnétique fiable et permettant de renforcer les performances des champs magnétiques créés.

Enfin, encore un autre but de la présente invention est de fournir un dispositif horloger ou robotique utilisant ce dispositif de commande de manière améliorée.

### OBJET DE L'INVENTION

A cet effet, un premier aspect de la présente invention se rapporte à un système de commande d'un élément ferromagnétique comprenant une pluralité d'éléments magnétisables susceptibles d'être activés et désactivés individuellement via un courant électrique de sorte que les éléments magnétisables activés agissent sur l'élément ferromagnétique pour qu'il forme un affichage désiré, caractérisé en ce que les éléments magnétisables de la pluralité d'éléments magnétisables sont juxtaposés selon deux axes de sorte à former une matrice carrée dans laquelle les éléments magnétisables sont disposés en damier de sorte à présenter une polarité alternée selon les deux axes.

De préférence, les éléments magnétisables sont des électroaimants permanents.

Un autre aspect de l'invention concerne un puit agencé pour recevoir un élément magnétisable, qui peut être agencé dans le système de commande décrit plus haut.

De manière avantageuse, le puit est réalisé en une matière présentant une perméance magnétique relative "µᵣ" supérieure à 1, de préférence 400 ou plus. Ainsi, le puit peut absorber plus facilement les lignes de champ à la place de l'air.

De manière encore plus avantageuse, le puit dispose d'une capacité à absorber le flux magnétique produit par l'élément magnétisable.

Plus particulièrement, la capacité à absorber le flux magnétique produit par l'élément magnétisable est le produit de la section et de la limite à saturation Bₛₐₜ du matériau du puit. En effet, plus la section des parois du puit, c'est-à-dire son épaisseur, est fine, plus la limite de saturation du matériau doit être haute. On observe des matériaux avec Bₛₐₜ plus ou moins égal à 2.4 T, la présente invention peut par exemple utiliser un matériau avec Bₛₐₜ de 1.9 T. Ainsi le matériau peut être choisi en fonction de sa section ou inversement.

De manière avantageuse le puit 61 est tel qu'il permet de réduire l'effet de démagnétisation de l'élément magnétisable, et donc d'augmenter ses performances qu'il permet à l'élément magnétisable d'atteindre un troisième état super activé en plus des deux états activés/désactivés, où la puissance de l'élément magnétisable est augmentée, lorsque l'élément ferromagnétique est situé au-dessus de l'élément magnétisable.

De préférence, le puit présente un interstice entre ses parois verticales et l'élément magnétisable, dont la dimension est fonction de la taille de l'élément magnétique et des matériaux utilisés, de préférence comprise dans la gamme de 0 à 500 µm.

Un autre aspect de l'invention comprend un support dans lequel sont prévus une pluralité de puits décrits plus haut, qui peut être agencé dans le système de commande décrit plus haut.

Selon un mode de réalisation préféré de l'invention, le support a la forme d'une plaque.

De préférence, chaque puit propose deux trous traversants permettant de laisser passer des fils de connexion vers l'arrière du support.

Avantageusement, le support est réalisé en un matériau agencé pour guider les flux magnétiques de sorte à fournir une perméabilité magnétique élevé.

Préférablement, chaque élément magnétisable de la pluralité d'éléments magnétisables est connecté à une bobine réalisée en une matière conductrice d'électricité et agencée pour lui transférer une impulsion électrique.

Alternativement, au moins un élément magnétisable de la pluralité d'éléments magnétisables est réalisé en matériau magnétoélectrique.

Un autre aspect de l'invention concerne l'élément magnétisable qui comprend un premier matériau magnétisable présentant une première coercivité et un second matériau magnétisable présentant une seconde coercivité inférieure à la première.

Avantageusement, l'axe de magnétisation des électroaimants est axial et le premier matériau est polarisé selon cet axe dans une direction définie et le second matériau présente un axe de magnétisation aligné avec celui du premier matériau et dont le sens est susceptible de changer au cours du temps via le courant électrique transmis par la bobine.

Alternativement, l'axe de magnétisation des électroaimants est axial et le premier matériau et le second matériau présentent des axes de magnétisation alignés dont le sens est susceptible de changer au cours du temps via le courant électrique transmis par la bobine. Selon ce mode de réalisation alternatif, le matériau à "coercivité forte" 11 peut également être commandé et il est possible d'atteindre au moins 3 états (up : les deux polarités sont dans le même sens vers l'élément ferromagnétique, down : les deux polarités sont dans le même sens loin de l'élément ferromagnétique, off : les deux polarités sont dans un sens inverse).

Préférablement, lorsque les deux matériaux ont un axe de magnétisation allant dans le même sens l'élément magnétisable est activé, alors que dans le sens opposé il est désactivé.

Selon un mode de réalisation préféré de l'invention, que l'élément magnétisable peut atteindre des états d'aimantation intermédiaires, avec pour seule modification l'intensité et la durée du pulse électrique.

De préférence, le premier matériau est du néodyme et le second matériau est du AINiCo.

Avantageusement, le sens de polarité de la disposition en damier de la matrice est défini par le premier matériau.

Un autre aspect de l'invention concerne les différentes formes des éléments magnétisables.

Selon un mode de réalisation préféré de l'invention, au moins un élément magnétisable comprend une portion de premier matériau périphérique comprenant un alésage dans lequel est logé une portion de second matériau, les deux portions étant concentriques. Alternativement, il peut comprendre une portion de second matériau périphérique comprenant un alésage dans lequel est logé une portion de premier matériau.

Alternativement, au moins un élément magnétisable comprend le second matériau dans la zone inférieure et une mince couche du premier matériau sur la partie supérieure.

Préférablement, la mince couche du premier matériau est comprise entre 0.1 et 500 µm d'épaisseur De préférence, la mince couche présente une épaisseur d'environ 75 µm.

Alternativement, moins un élément magnétisable comprend les deux matériaux en tranches alternées et/ou concentriques.

Avantageusement, chaque élément magnétisable comprend un premier matériau magnétisable présentant une première coercivité et un second matériau magnétisable présentant une seconde coercivité inférieure à la première coercivité et en ce que les polarisations des deux matériaux sont inversées.

Selon un autre aspect, la présente invention concerne un dispositif d'affichage horloger comprenant un élément ferromagnétique logé dans une capsule étanche et un système de commande de l'élément ferromagnétique selon le premier aspect. Les buts, avantages et caractéristiques particuliers du bracelet objet de la présente invention étant similaires à ceux du fermoir objet de la présente invention, ils ne sont pas rappelés ici.

De manière avantageuse, l'élément ferromagnétique est logé dans une capsule étanche et le système de commande de l'élément ferromagnétique est situé dans la boîte logée sous ladite capsule étanche.

Avantageusement, la capsule étanche comprend une portion transparente et une portion de la boîte du dispositif d'affichage horloger, fixées de manière étanche l'une à l'autre.

De préférence, la capsule étanche est montée de manière détachable sur la boîte.

Selon un mode de réalisation préféré de l'invention, le dispositif d'affichage horloger comprend une alimentation électrique agencée pour générer et transférer au moins une impulsion électrique au système de commande de l'élément ferromagnétique.

Avantageusement, le dispositif d'affichage horloger comprend en outre une membrane séparant le volume intérieur de la capsule et le système de commande de l'élément ferromagnétique.

De préférence, la membrane est fonctionnalisée de sorte à augmenter localement sa perméabilité magnétique.

De manière avantageuse, l'élément ferromagnétique est en immersion dans un second fluide transparent de phase différente.

Selon un mode de réalisation préféré de l'invention, au moins une partie de la surface intérieure de la capsule comprend un traitement de surface chimique et/ou mécanique hydrophile ou hydrophobe afin d'augmenter l'affinité avec le solvant, et réduire celle avec l'élément ferromagnétique.

Selon un deuxième aspect, la présente invention concerne une utilisation d'un système de commande d'un élément ferromagnétique selon le premier aspect de l'invention dans un dispositif robotique de préhension.

### BREVE DESCRIPTION DES FIGURES

D'autres avantages, buts et caractéristiques particuliers de l'invention ressortiront de la description non limitative qui suit d'au moins un mode de réalisation particulier des dispositifs objets de la présente invention, en regard des dessins annexés, dans lesquels :
- la figure 1 représente un dispositif d'affichage horloger selon la présente invention,
- la figures 2A représente schématiquement une matrice carrée selon la présente invention, les figures 2B et 2C représentent schématiquement plusieurs types de matrices hexagonales alors que les figures 2D et 2E représentent schématiquement plusieurs types de matrices avec des erreurs de fabrication,

- les figures 3A à 3C représentent schématiquement un élément magnétisable selon trois modes de réalisation préférés de la présente invention,
- les figures 4A à 4D représentent un mode de réalisation particulièrement préféré de la présente invention,
- la figure 5 représente une vue en coupe de profil du dispositif d'affichage horloger selon la présente invention,
- les figures 6A à 6D représentent différentes vues de la structure du support de matrice de la présente invention
- les figures 7A à 7D montrent les lignes de champ magnétique générées à quatre étapes d'activation/désactivation de l'élément magnétisable.
- la figure 8 est un graphique représentant illustration de face du champ magnétique en fonction de la taille de l'électroaimant et de l'état d'activation.

### DESCRIPTION DE MODES DE REALISATION DE L'INVENTION

La présente description est donnée à titre non limitatif, chaque caractéristique d'un mode de réalisation pouvant être combinée à toute autre caractéristique de tout autre mode de réalisation de manière avantageuse. On note dès à présent que les figures ne sont pas forcément à l'échelle.

De manière générale, l'invention concerne un dispositif d'affichage horloger 100 représenté dans la figure 1. Ce dispositif peut être, par exemple une montre.

Comme représenté dans la figure 1, le dispositif d'affichage horloger 100 de la présente invention comprend un élément ferromagnétique 101, de préférence logé dans une capsule étanche 102, et un système de commande 10 de l'élément ferromagnétique, logé de préférence sous la capsule pour laisser l'élément ferromagnétique 101 apparent. Également, le dispositif comprend une alimentation, de préférence électrique, agencée pour générer et transférer au moins une impulsion électrique au système de commande 10 de l'élément ferromagnétique.

Selon un mode de réalisation préféré décrit plus bas, l'élément ferromagnétique 101 est un ferrofluide.

Plus particulièrement, le système de commande 10 de l'élément ferromagnétique comprend une pluralité d'éléments magnétisables 1 susceptibles d'être activés et désactivés individuellement, via un courant électrique, de préférence une impulsion électrique, généré par l'alimentation, pour créer un champ magnétique constitué de lignes de champs destiné à agir sur l'élément ferromagnétique 101 de sorte à ce que les éléments magnétisables 1 activés attirent ou agissent sur l'élément ferromagnétique 101 et le déplacent dans la capsule 102 pour qu'il forme un affichage désiré. L'élément ferromagnétique 101 et le système de commande 10 sont séparés par au moins une paroi 104, nommée membrane et agencée pour minimiser sa réluctance au champ magnétique. Cette membrane 104 peut être constituée par une paroi de la boîte 105, par une paroi de la capsule 102 elle-même ou les deux ou similaire.

De préférence l'affichage comprend au moins l'un parmi un style traditionnel choisi dans le groupe incluant heure, date, numérique et analogique, chronographe, phases de lunes, et similaires, un style smartwatch choisi dans le groupe incluant pouls, position, résultats d'un match de sport, cours de la bourse, météo, et similaires, un style futuriste choisi dans le groupe incluant interaction avec son environnement, réaction a des bruits, sons, contrôle vocal, déplacement du ferrofluide par la pensée, et similaires.

Dans un premier temps, le système de commande 1 de l'élément ferromagnétique va être décrit en détails en référence aux figures 2 à 4.

Les élément magnétisables 1 de la pluralité d'éléments magnétisables sont de préférence placés côte-à-côte en une couche dans la boite 105 du dispositif horloger 100, sous la capsule 102 enfermant l'élément ferromagnétique 101. Cependant un agencement différent peut être prévu si celui-ci permet au système de commande 10 d'agir sur la position de l'élément ferromagnétique 101 de manière adéquate tout en laissant l'affichage apparaitre.

Comme dit précédemment, chaque élément magnétisable 1 parmi la pluralité d'éléments magnétisables peut être activé/désactivé individuellement via un courant électrique. Ces éléments magnétisables 1 sont de préférence des électroaimants, de préférence des électroaimants permanents, disposés de manière juxtaposée de sorte à constituer une matrice 2. Comme représenté sur la figure 1, ils sont de préférence disposés verticalement, c'est-à-dire orientés vers l'élément ferromagnétique 101 de sorte à générer un champ magnétique maximal sur l'élément ferromagnétique 101.

Deux géométries de juxtaposition, ou de matrice 2, d'éléments magnétisables 1 sont possibles : une matrice dite carrée représentée à la figure 2A et une matrice dite hexagonale représentée à la figure 2B et à la figure 2C.

Il est important de noter que le terme matrice carrée dans le présent contexte se rapporte à une matrice présentant n lignes disposées selon un axe X et m colonnes disposées selon un axe Y essentiellement perpendiculaire à X mais que n n'est pas forcément égal à m par exemple m ou n peut être égal à 1 et l'autre de m ou n peut être supérieur à 1. Par ailleurs il est à noter qu'en fonction de la précision de fabrication certains éléments de la matrice peuvent déborder ou manquer ceci est représenté dans les figures 2D et 2E.

De manière générale, la structure de matrice carrée est définie par un nombre de voisins directs en moyenne de quatre, tandis que la structure de matrice hexagonale en possède en moyenne 6. Alternativement, une matrice carrée selon la présente invention peut être comprise comme une structure qui peut être construite en plaçant le centre géométrique des éléments dans une grille orthogonale (et pas orthonormée), avec au maximum un élément par carreau. Cet aspect est représenté dans les figures 2C à 2E où la figure 2C montre une matrice hexagonale et les figures 2D et 2E représentent une matrice, ou une portion de matrice, carrée selon la présente invention. La matrice hexagonale quant à elle présente des éléments magnétisables disposés en quinconce.

La matrice hexagonale semble à première vue idéale, dans la mesure où elle est plus compacte. Cependant, avec cette géométrie, il est impossible de ne pas juxtaposer deux éléments magnétisables 1 de polarité similaire. En l'occurrence, les inventeurs ont découvert que la juxtaposition de deux éléments magnétisables de polarité similaire dégrade le fonctionnement, en esthétique et surtout en performance de la matrice 2 et qu'il est préférable de disposer les éléments magnétisables 1 de sorte à alterner leur polarité notamment la polarité du premier matériau à coercivité élevée comme expliqué plus bas, et donc qu'une géométrie carrée ou rectangulaire permettant une disposition des éléments magnétisables 1 en damier en fonction de leur polarités est préférable pour le fonctionnement du système de commande 10 et cela malgré l'encombrement plus important.

Il est à noter que l'espace vide entre les éléments magnétisables 1 dans la géométrie carrée peut par la suite être fonctionnalisé en y incorporant un matériau qui guide les flux magnétiques de sorte à fournir une perméabilité magnétique élevée. Ceci sera présenté plus bas.

Les figures 6A à 6D représentent un mode de réalisation préféré d'un support 6 de matrice 2 à utiliser pour le système de commande 10 de la présente invention.

La figure 6A est une vue en coupe selon l'axe A-A indiqué sur la figure 6B. La figure 6B est une vue de face. La figure 6C est un agrandissement de la zone B de la figure 6B et la figure 6D est une vue en perspective.

Comme on peut le voir sur ces figures, le support 6 présente une multitude de puits 61 agencés pour recevoir les éléments magnétiques 1 et des bobines. Chaque puit 61 propose deux trous traversants 62 permettant de laisser passer les fils de connexion vers l'arrière du support 6.

On remarque bien la disposition des puits 61 en matrice carrée et non hexagonale. Il est à noter que ce support 6 a de préférence la forme d'une plaque.

La matrice 2 d'éléments magnétisables 1 ayant été présentée, nous allons désormais décrire les éléments magnétisables 1 eux-mêmes. Il est à noter que les éléments magnétisables 1 ci-dessous sont présentés dans le cadre du système de commande d'affichage mais que la présente invention porte également sur les divers modes de réalisation des éléments magnétisables en tant que tels.

Comme brièvement décrit plus haut les éléments magnétisables 1 sont des aimants, de préférence des électroaimants permanents à aimantation commandée individuellement entre un état activé et un état désactivé. Chaque élément magnétisable comprend deux matériaux magnétisables.

Le premier matériau 11 présente une première coercivité élevée, par exemple du néodyme, et le second matériau 12 présente une seconde coercivité plus faible, par exemple du AlNiCo.

Chaque élément magnétisable 1 est relié à une bobine réalisée en une matière conductrice d'électricité agencée pour recevoir le courant électrique de l'alimentation et pour activer/désactiver l'élément magnétisable 1 via le courant électrique qu'elle lui transmet, par exemple par contact en l'entourant. Un pulse de courant électrique dans une bobine est converti par cette dernière en un pulse de champ magnétique. Ce court pulse magnétique est capable de modifier l'orientation du champ magnétique des aimants s'il est suffisamment intense. Le champ magnétique produit par la bobine est maximal et relativement contant en son centre. Sa durée est égale à celle du pulse électrique, soit environ 1µs à 100µs.

L'axe de magnétisation des électroaimants 1 est axial et le premier matériau 11 est polarisé selon cet axe dans une direction définie qui n'est plus modifiée. Le second matériau 12 présente un axe de magnétisation aligné avec celui du premier matériau 11, mais son sens est susceptible de changer au cours du temps via le courant électrique transmis par la bobine.

Ainsi, lorsque les deux matériaux ont un axe de magnétisation allant dans le même sens on dit qu'il est activé, alors que dans le sens opposé il est désactivé. A noter qu'il est possible d'atteindre des états d'aimantation intermédiaires, avec pour seule modification l'intensité et la durée du pulse électrique.

A noter, comme expliqué plus haut que dans la répartition en damier de électroaimants 1 en fonction de leur polarité c'est bien l'axe de magnétisation du premier matériau 11 qui est pris en compte.

Selon un mode de réalisation alternatif, le matériau à "coercivité forte" 11 peut également être commandé si le pulse de courant de la bobine est suffisamment fort. Dans ce cas il est possible d'atteindre 3 états (up : les deux polarités sont dans le même sens vers l'élément ferromagnétique, down : les deux polarités sont dans le même sens loin de l'élément ferromagnétique, off : les deux polarités sont dans un sens inverse) ce qui permet davantage de flexibilité sur les animations avec le ferrofluide, car il devient notamment possible de le repousser durant un court instant.

Le procédé de commande de commutation de chaque élément magnétisable 1 comprend de préférence une étape consistant à déterminer si ledit aimant est aimanté ou non suivie d'une étape consistant à déterminer si ledit aimant doit être aimanté ou non. Sur la base des résultats, si l'aimantation actuelle est différente de l'aimantation souhaitée, une étape de commutation est mise en oeuvre dans laquelle une impulsion électrique est envoyée à la bobine de l'élément magnétisable. De préférence, l'impulsion électrique a un premier sens si l'aimant doit être activé et donc passer de l'état non aimanté à l'état aimanté et un deuxième sens si l'aimant doit être désactivé et donc passer de l'état aimanté à l'état non aimanté et présente une intensité supérieure à une valeur de seuil.

Le procédé de pilotage du système de commande répète, de préférence de manière simultanée, les étapes du procédé de commutation décrit ci-dessus pour chaque élément magnétisable 1 du réseau en fonction d'un affichage choisi. A cet effet, il comprend deux étapes antérieures qui consistent à déterminer l'image à afficher par le fluide ferromagnétique 101 et choisir quels éléments magnétisables du système de commande de l'élément ferromagnétique doivent être activés et quels éléments magnétisables doivent être désactivés pour déplacer le fluide ferromagnétique pour afficher l'image déterminée.

Trois types d'éléments magnétisables 1 ont été conçus, mais tous sont basés sur la caractéristique présentée plus haut selon laquelle ils combinent un aimant permanent fort 11, donc un premier matériau de coercivité élevée, par exemple supérieur à 200kA/m et un aimant permanent semi-dur ou mou 12, donc un second matériau de coercivité moyenne ou faible, respectivement par exemple inférieur à 200kA/m et 1 kA/m.

Lorsque l'aimant tend vers une forme aplatie, ce qui est souhaité afin de limiter l'épaisseur du dispositif horloger, il subit un champ démagnétisant intrinsèque, lié au rapprochement des pôles de l'aimant. Plus sa coercivité est haute, plus il est capable d'y résister, et donc de produire un champ magnétique élevée malgré sa forme aplatie désavantageuse. Par ailleurs, un matériau ayant une haute coercivité a tendance à orienter les lignes de champs dans sa vicinité plus facilement. En contrepartie, il demande une grande quantité d'énergie pour laisser modifier sa polarisation. Le principe de cet aspect de l'invention est donc de combiner ces deux matériaux présentant des coercivités différentes afin de produire un élément magnétisable miniature, basse consommation, haute performance.

Les trois types d'aimants sont présentés dans les figures 3A à 3C. Il est à noter que tous présentent une forme cylindrique qui est préférable mais n'est pas nécessaire au fonctionnement de l'élément magnétisable. A noter également que la bobine n'est pas représentée.

Le premier montage représenté en figure 3A est le plus simple. Il comprend un premier aimant périphérique, de préférence un aimant semi-dur ou mou, comprenant un alésage dans lequel est logé un second aimant, de préférence un aimant dur. La symétrie centrale est importante donc les deux aimants doivent être concentriques. Leurs axes de magnétisation préférentiels sont alignés et le sens de magnétisation est tantôt identique, tantôt opposé selon la commande, ainsi, la polarisation de l'aimant semi-dur ou mou compense ou augmente le champ produit par l'aimant dur.

Le montage représenté en figure 3B se compose d'un aimant semi-dur ou mou dans la zone inférieure et d'une mince couche d'aimant dur sur la partie supérieure d'une épaisseur comprise entre 0.1 et 500 µm. De préférence, la mince couche présente une épaisseur d'environ 75 µm. Cette couche sert à resserrer et réorienter les lignes de champs du matériau semi-dur ou mou.

Le montage 3C est composé de deux matériaux en tranches alternées. L'un est un aimant dur, l'autre est un aimant semi-dur ou mou. Il tire parti de la géométrie des couches, qui ont pour effet de réduire l'intensité du champ démagnétisant. D'autres géométries sont donc également envisageables, notamment en couches fines concentriques.

Les montages représentés en Figures 3B et 3C présentent a priori de nombreux avantages par rapport au montage en Figure 3A, notamment d'être fonctionnels sur une gamme plus large de dimensions.

En plus de cela, il est à noter que selon un mode de réalisation préféré de l'invention indépendamment de la matrice et du type d'élément magnétisable, chaque circuit magnétique, c'est à dire l'élément magnétisable 1 et sa bobine, peut être cloisonné. C'est-à-dire, en se référant à la figure 4 qui ne représente que l'aimant 1 sans la bobine comme élément du centre pour plus de clarté, que l'élément magnétisable 1 est pris au centre d'un élément en forme de U, tel qu'un puit 61 de préférence un puit 61 du support 6, représenté aux figures 6, lorsque vu en coupe de profil. Le puit 61, ou du moins ses parois, donc par exemple le support 6, est de préférence en une matière avec une grande perméance magnétique, qui conduit facilement les champs magnétiques.

Ce puit 61 a plusieurs effets. D'une part il permet de réduire l'effet de démagnétisation de l'élément magnétisable, et donc d'augmenter ses performances. D'autre part il permet à l'élément magnétisable d'atteindre un troisième état en plus des deux états activés/désactivés, où la puissance de l'élément magnétisable est augmentée, comme une sorte d'état super activé. Ceci peut être utilisé à diverses fins, notamment pour verrouiller la position de l'élément ferromagnétique.

Cette caractéristique est présentée dans les figures 7A à 7D et dans la figure 8.

La figures 7A à 7D montrent les lignes de champ et donc la force du champ magnétique à différents moments.

La figure 7A représente le champ créé lorsque l'aimant est désactivé. On voit en effet que celui-ci n'est pas puissant et confiné par le puit.

La figure 7B représente le champ créé lorsque l'aimant est activé. On voit en effet que celui-ci a augmenté de sorte à attirer l'élément ferromagnétique.

La figure 7C représente le champ créé lorsque l'aimant est activé et lorsque l'élément ferromagnétique est venu se positionner dessus. C'est l'état super-activé. C'est une conséquence de la matrice et du puit 61 qui concentre le flux magnétique.

La figure 7D représente le champ créé lorsque l'aimant est désactivé lorsque l'élément ferromagnétique est venu se positionner dessus. On voit en effet que celui-ci n'est pas puissant et confiné par le puit. C'est la fin de l'effet super-activé.

Les figures 7A à 7D sont dans l'ordre chronologiques lors d'une activation.

Pour en revenir à l'état super-activé ou super magnétisé, ce phénomène est généralement du au rapport entre la longueur et le diamètre de l'aimant. En effet, lorsque les deux pôles d'un aimant cylindrique sont éloignés l'effet super magnétisé est quasi constant. En revanche, dans le cas d'un aimant plat ou fin comme ici pour limiter l'épaisseur du système, cet effet n'est pas automatique et c'est la présence de du puit 61 (ou du support 6 qui comprend le puit 61) qui lors de l'interaction avec l'élément ferromagnétique permet d'atteindre cet état et donc de procurer un aimant plus fort dans un volume réduit.

Ceci est également illustré sur la figure 8, qui montre l'état super activé par rapport à l'état activé.

Finalement, le puit 61 joue un rôle de protection, en confinant le flux en son enceinte, et réduisant à virtuellement zéro le champ magnétique sous l'élément magnétisable 1.

En effet, l'enjeu est d'augmenter les lignes de flux R, qui ont pour fonction d'attirer des éléments magnétiques, et réduire les flux de fuites S, qui dégradent les performances de l'élément magnétisable 1 comme représenté sur les figures 4B à 4D.

De préférence, Le puit 61 présente un interstice, entre sa paroi verticale et l'élément magnétisable situé au centre, dont la dimension est fonction de la taille de l'élément magnétique 1 et des matériaux utilisés. De préférence, la dimension est comprise en 0 et 500 µm, de préférence entre 300 et 400 µm, idéalement la dimension correspond environ à 1/3 du diamètre de l'aimant.

Il pourrait également être envisagé d'introduire des matériaux ou des mécanismes réduisant les fuites S, par exemple des matériaux diamagnétiques qui ont un effet de répulsion aux champs magnétiques. Plus simplement, cette zone contient la bobine qui contrôle l'état de magnétisation de l'élément magnétisable.

De manière avantageuse, le puit 61, ou du moins ses parois, donc par exemple le support 6, est réalisé en une matière présentant une perméance magnétique relative "µᵣ" supérieure à 1, de préférence 400 ou plus. Ainsi, le puit 61 peut absorber plus facilement les lignes de champ à la place de l'air. Également, le puit 61 dispose d'une capacité à absorber le flux magnétique produit par l'élément magnétisable 1. Plus particulièrement, la capacité à absorber le flux magnétique produit par l'élément magnétisable 1 est le produit de la section et de la limite à saturation Bₛₐₜ du matériau du puit 61. En effet, plus la section des parois du puit 61, c'est-à-dire son épaisseur, est fine, plus la limite de saturation du matériau doit être haute. On observe des matériaux avec Bₛₐₜ > 2.5 T, la présente invention peut par exemple utiliser un matériau avec Bₛₐₜ de 1.9 T. Ainsi, le matériau peut être choisi en fonction de sa section ou inversement. Accéder à l'état boost implique la présence d'élément ferromagnétique dans la vicinité de l'élément magnétisable, et peut être utilisé à des fins de mesures.

En ce qui concerne le circuit magnétique, comprenant l'aimant 1 et la bobine, il est à noter qu'Il existe une classe de matériaux appelés matériaux magnétoélectriques dont les propriétés électriques et magnétiques sont liées. Ceci implique notamment qu'il est possible de contrôler leur polarisation magnétique par le biais d'un champ électrique. Ceci aurait pour avantage de pouvoir se passer de la bobine en cuivre, tout en préservant la basse consommation du système.

Nous allons maintenant décrire la portion supérieure du dispositif d'affichage horloger 100, à savoir la capsule 102 et l'élément ferromagnétique 101 se trouvant à l'intérieur.

L'élément ferromagnétique 101 est logé dans la capsule 102 qui est de préférence disposée sur le système de commande 10. Cette capsule 102 présente donc un logement étanche dans lequel l'élément ferromagnétique 101 est de préférence en immersion dans un second fluide transparent (solvant) de phase différente 103. En effet, l'élément ferromagnétique 101 peut exister sous forme organique ou aqueuse, le solvant est alors de la phase opposée et un traitement de surface chimique et/ou mécanique hydrophile ou hydrophobe est de préférence effectué afin d'augmenter l'affinité avec le solvant, et réduire celle avec l'élément ferromagnétique 101 pour éviter qu'il s'accroche sur la capsule 102.

La capsule 102 présente une portion supérieure transparente laissant apparaitre l'élément ferromagnétique. Selon un premier mode de réalisation cette portion supérieure est fixée de manière étanche à la boîte 105 de sorte que la capsule soit en partie constituée par une surface externe de la boîte, de préférence la membrane 104. Alternativement, la capsule peut être un élément rapporté à la boîte qui comprend une portion inférieure au contact du dispositif horloger. Dans ce dernier mode, la capsule est susceptible d'être détachable.

Il est à noter qu'afin d'augmenter les performances du système de commande et donc de l'affichage, il est préférable de diminuer au maximum la distance et/ou la réluctance entre l'élément ferromagnétique et le système de commande. Ainsi, la membrane qui sépare l'intérieur de la capsule du système de commande d'affichage doit avoir une épaisseur minimale.

Elle peut être de surcroit être fonctionnalisée afin d'améliorer les performances du système. Il s'agit dans ce cas d'augmenter localement sa perméabilité magnétique, afin de mieux conduire les champs magnétiques. Une membrane avec une perméabilité magnétique élevée mais uniforme sur sa surface viendrait dégrader les performances du système.

En plus des systèmes et des caractéristiques décrits plus haut il est possible d'ajouter différents capteurs en fonction des propriétés recherchées. Il est en outre possible de prévoir de pouvoir commander chaque élément magnétisable dans tous les états intermédiaires entre 'ON' et 'OFF' en utilisant des informations supplémentaires sur leur polarisation.

Bien que les aspects de l'invention aient été décrits conjointement avec un certain nombre de modes de réalisation, il est évident que de nombreuses alternatives, modifications et variantes seraient ou sont évidentes pour l'homme du métier. En conséquence, cette divulgation est destinée à englober toutes ces alternatives, modifications, équivalents et variantes qui sont dans la portée de cette divulgation. C'est par exemple particulièrement le cas en ce qui concerne les différents matériaux utilisés ainsi que les procédés de production des différentes pièces.

Par ailleurs, en utilisant le même système de commande d'élément ferromagnétique dans la partie inférieure du dispositif horloger, d'autres types d'affichages peuvent être imaginés, dans la mesure où un phénomène magnétique les régit, par exemple des billes contrôlées par la matrice d'élément magnétisable, des volets sur un pivots, un fluide qui change de couleur en fonction de l'intensité du champ magnétique appliqué, une membrane qui se déforme visuellement ou fonctionnellement sur l'effet de la matrice.

## Revendications

1. Système de commande (10) d'un élément ferromagnétique (101) comprenant une pluralité d'éléments magnétisables (1) susceptibles d'être activés et désactivés individuellement via un courant électrique de sorte que les éléments magnétisables (1) activés agissent sur l'élément ferromagnétique (101) pour qu'il forme un affichage désiré, **caractérisé en ce que** les éléments magnétisables (1) de la pluralité d'éléments magnétisables sont juxtaposés selon deux axes de sorte à former une matrice carrée (2) dans laquelle les éléments magnétisables (1) sont disposés en damier de sorte à présenter une polarité alternée selon les deux axes.

2. Système de commande d'un élément ferromagnétique selon la revendication 1, **caractérisé en ce que** les éléments magnétisables (1) sont des électroaimants permanents.

3. Système de commande d'un élément ferromagnétique selon l'une quelconque des revendications 1 ou 2, **caractérisé en ce qu'**il comprend en outre au moins un puit (61) agencé pour recevoir chaque élément magnétisable (1).

4. Système de commande d'un élément ferromagnétique selon la revendication 3, **caractérisé en ce que** le puit (61) est réalisé en une matière présentant une perméance magnétique relative supérieure à 1.

5. Système de commande d'un élément ferromagnétique selon l'une quelconque des revendications 3 ou 4, **caractérisé en ce que** le puit (61) présente un interstice entre ses parois verticales (6) et l'élément magnétisable (1) d'une distance comprise dans la gamme de 0 à 500 µm.

6. Système de commande d'un élément ferromagnétique selon l'une quelconque des revendications 3 à 5, **caractérisé en ce qu'**il comprend un support (6) dans laquelle est prévu ledit au moins un puit (61).

7. Système de commande d'un élément ferromagnétique selon la revendication 6, **caractérisé en ce que** le support (6) à la forme d'une plaque.

8. Système de commande d'un élément ferromagnétique selon l'une quelconque des revendications 6 ou 7, **caractérisé en ce que** chaque puit (61) propose deux trous traversants (62) permettant de laisser passer des fils de connexion vers l'arrière du support (6).

9. Système de commande d'un élément ferromagnétique selon l'une quelconque des revendications 6 à 8, **caractérisé en ce que** le support (6) est réalisé en un matériau agencé pour absorber et/ou guider les flux magnétiques de sorte à fournir une perméabilité magnétique élevé.

10. Système de commande d'un élément ferromagnétique selon l'une quelconque des revendications 1 à 9, **caractérisé en ce que** chaque élément magnétisable (1) comprend un premier matériau magnétisable (11) présentant une première coercivité et un second matériau magnétisable (12) présentant une seconde coercivité inférieure à la première.

11. Système de commande d'un élément ferromagnétique selon la revendication 10, **caractérisé en ce que** l'axe de magnétisation des électroaimants (1) est axial et le premier matériau (11) est polarisé selon cet axe dans une direction définie et **en ce que** le second matériau (12) présente un axe de magnétisation aligné avec celui du premier matériau (11) et dont le sens est susceptible de changer au cours du temps via le courant électrique transmis par une bobine.

12. Système de commande d'un élément ferromagnétique selon la revendication 10, **caractérisé en ce que** l'axe de magnétisation des électroaimants (1) est axial et le premier matériau (11) et le second matériau (12) présentent des axes de magnétisation alignés dont le sens est susceptible de changer au cours du temps via le courant électrique transmis par une bobine.

13. Système de commande d'un élément ferromagnétique selon l'une quelconque des revendications 10 à 12, **caractérisé en ce que** lorsque les deux matériaux (11, 12) ont un axe de magnétisation allant dans le même sens l'élément magnétisable (1) est activé, alors que dans le sens opposé il est désactivé.

14. Système de commande d'un élément ferromagnétique selon l'une quelconque des revendications 10 à 13, **caractérisé en ce que** le sens de polarité de la disposition en damier de la matrice (2) est défini par le premier matériau (1).

15. Dispositif d'affichage horloger (100) comprenant un élément ferromagnétique (101) logé dans une capsule étanche (102) et un système de commande (10) de l'élément ferromagnétique selon l'une quelconque des revendications 1 à 14
